# FASCICULE DE BREVET EUROPEEN

(11) **EP 3 591 146 B1**
(45) Date de publication et mention de la délivrance du brevet: **24.02.2021**
(21) Numéro de dépôt: 19020358.8
(22) Date de dépôt: 03.06.2019
(51) Int. Cl.: E05B 29/00, E05B 15/16, E05B 17/00

(54) **SERRURE AVEC DEMI-PAILLETTES**
SCHLOSS MIT GETEILTEN ZUHALTUNGEN
LOCK WITH HALF-TUMBLERS

(30) Priorité: 03.07.2018 BE 201800078
(43) Date de publication de la demande: 08.01.2020
(73) Titulaire: Euro-Locks S.A., 6600 Bastogne (BE)
(72) Inventeur: Bâlon, Pascal, 6600 Bastogne (BE); Collignon, Philippe, 6600 Bastogne (BE); Grandjean, Christophe, 6600 Bastogne (BE)
(74) Mandataire: Powis de Tenbossche, Roland

(56) Documents cités:
- CH-A- 264 237
- CH-A5- 596 416
- DE-A1- 2 420 847
- US-A- 2 603 081

## Description

L'invention a pour objet un rotor et une serrure comportant un stator (1) présentant une chambre (2) recevant le rotor (3) présentant une fente longitudinale (4) pour l'introduction d'une partie (5) d'une clef de commande (6) de paillettes (7) logées dans des passages ouverts (8) communiquant avec la fente longitudinale (4), ladite clef (6) présentant un ou des canaux ou crans (60) pour recevoir/guider, pour une série de paillettes, un nez (70) de la paillette (7) considérée pour la déplacer à l'encontre d'un moyen de rappel (9) au moins entre une position verrouillée pour laquelle la paillette considérée (7) s'étend au moins partiellement hors du volume du passage ouvert(8) et partiellement dans un logement de verrouillage du stator (1), et une position déverrouillée pour laquelle la paillette considérée (7) s'étend essentiellement dans le volume d'un passage ouvert (8) du rotor (3).

De telles serrures sont par exemple enseignées par le document US2603081 et CH596416.

Dans certaine serrure, chaque paillette est constituée d'une paire de demi-paillettes (75,76) adjacentes et aptes à se déplacer chacune à l'encontre d'un moyen de rappel (9), à savoir pour une paire de demi-paillettes adjacentes (75,76) se déplaçant dans un même passage :
- une première demi-paillette (75) s'étendant dans un premier plan perpendiculaire à l'axe longitudinal (A) du rotor (3), et se déplaçant au moins partiellement dans un premier passage ouvert (81) du rotor (3), et
- une deuxième demi-paillette (76) s'étendant dans un deuxième plan correspondant audit premier plan.

De telles serrures sont connues et ont été commercialisées dans le passé. Une telle serrure est ainsi enseignée dans US 2155734, DE2420847.

Par le document CH-264237, on connaît une serrure de ce type, dans laquelle, ladite deuxième demi-paillette d'une paire de demi-paillettes se déplace au moins partiellement dans un deuxième passage ouvert du rotor distinct du premier passage ouvert pour la première demi-pailette de la paire considérée, tel que pour une série de paillettes comprenant chacune une paire de demi-paillettes, au moins une série de premières demi-paillettes ou une série de deuxièmes demi-paillettes coopèrent avec une goupille longitudinale.

Cette serrure comporte un rotor présentant une fente longitudinale pour l'introduction d'une partie d'une clef de commande de paillettes logées dans des passages ouverts communiquant avec la fente longitudinale, ladite clef présentant un ou des canaux ou crans pour recevoir/guider, pour une série de paillettes, un nez de la paillette considérée pour la déplacer à l'encontre d'un moyen de rappel au moins entre une position verrouillée pour laquelle la paillette considérée s'étend au moins partiellement hors du volume du passage ouvert et partiellement dans un logement de verrouillage du stator, et une position déverrouillée pour laquelle la paillette considérée s'étend essentiellement dans le volume d'un passage ouvert du rotor,
dans lequel, pour certaines des paillettes, la paillette est constituée d'une paire de demi-paillettes adjacentes et aptes à se déplacer chacune à l'encontre d'un moyen de rappel, à savoir pour une paire de demi-paillettes adjacentes :
- une première demi-paillette s'étendant dans un premier plan perpendiculaire à l'axe longitudinal du rotor, et se déplaçant au moins partiellement dans un premier passage ouvert du rotor, et
- une deuxième demi-paillette s'étendant dans un deuxième plan correspondant audit premier plan, et se déplaçant au moins partiellement dans un deuxième passage ouvert du rotor distinct du premier passage ouvert pour la première demi-paillette de la paire considérée,
telle que pour une série de paillettes comprenant chacune une paire de demi-paillettes, au moins une série de premières demi-paillettes ou une série de deuxièmes demi-paillettes coopèrent avec une goupille longitudinale.

De telles serrures sont difficiles à assembler et ont souvent fait l'objet de tentatives d'effraction avec des forêts. La destruction de paillettes constituées de deux demi-paillettes s'est avérée plus facile que des paillettes mono pièces.

L'invention a pour objet des serrures du type selon le premier paragraphe du présent mémoire qui sont faciles à assembler et qui améliorent la résistance à l'effraction.

Le rotor et la serrure selon l'invention tels que revendiqués sont essentiellement caractérisés :
en ce que la goupille longitudinale (100) s'étend dans un canal longitudinal (110) du rotor traversant des passages ouverts (81,8) de la série de premières ou deuxièmes demi-paillettes (75,76) considérées pour limiter et guider le déplacement desdites demi-paillettes dans une partie de leur passage ouvert.

De telles demi-paillettes opèrent ainsi comme des paillettes indépendantes. La ou les goupilles longitudinales servent de guides aux demi-paillettes et de butées, empêchant des mouvements lors de tentatives d'ouverture en n'utilisant pas la clef adéquate. De plus, en cas d'effraction avec un forêt dans la fente longitudinale du rotor, la ou les tiges longitudinales sont toujours actives pour s'opposer à des mouvements de demi-paillettes ou en cas d'endommagement d'une ou de tiges longitudinales, celle ou celles-ci peuvent se tordre empêchant alors tout mouvement de demi-paillettes. On a également observé que la ou les goupilles permettaient de servir de moyen antivibration lors d'une tentative d'effraction par un forêt.

L'invention permet selon des formes de réalisation d'obtenir les propriétés suivantes :
- un grand nombre de paillettes indépendantes, par exemple 10 fois ou plus de 10 fois de paires de demi-paillettes indépendantes
- une deux ou plus de deux tiges longitudinales de sertissage pour retenir les paillettes ou demi-paillettes
- une ou plus, par exemple 2 ou 3 plaquettes anti-forage à l'avant du barillet
- plusieurs logements indépendants pour des extrémités de paillettes dans le stator, par exemple 4 logements indépendants d'extrémité de demi-paillettes dans le stator.
- utilisation d'une clef crantée ou avec canal, par exemple avec des pistes indépendantes, par exemple 2, 4 ou plus de 4.
- un nombre important de combinaisons.
- un niveau de sécurité améliorée, pas d'entrouverture
- une meilleure tenue au couple de forçage
- une résistance accrue au crochetage
- une résistance au forage

Selon une forme avantageuse, pour chacune des demi-paillettes coopérant avec une goupille longitudinale (100), la demi-paillette (75) considérée se déplace dans un passage ouvert (81) en communication avec la fente longitudinale (4), ledit passage ouvert présentant (a) une première partie (810) définie entre deux faces planes (811,812) opposées et perpendiculaires à l'axe (A) du rotor (3), lesdites deux faces opposées (811,812) étant séparées l'une de l'autre par un premier bord (813) et un deuxième bord (814) opposé audit premier bord (813), (b) une deuxième partie (815) distante de la première partie, et (c) une partie intermédiaire (816) située entre lesdites première et deuxième parties (810,815). La demi-paillette considérée (75) est alors avantageusement une pièce plate comportant (a) une première portion (750) s'étendant au moins partiellement dans la première partie (810) du passage ouvert (81), (b) une deuxième portion (751) s'étendant au moins partiellement dans la deuxième partie (815) du passage ouvert, et (c) une portion intermédiaire (752) s'étendant entre lesdites première et deuxième portions (750,751), la première portion (750) présentant un premier élément ou bord (800) adapté pour glisser le long du premier bord (814) de la première partie (810) du passage ouvert (81) lors d'un mouvement de la demi-paillette (75); et un deuxième bord (801) présentant au moins, d'une part, une section (801) éloignée du deuxième bord (813) de la première partie (810) du passage ouvert (75) de manière à ne pas glisser le long du deuxième bord (813) de la première partie (810) du passage ouvert lors d'un déplacement de la demi-paillette considérée, et, d'autre part, une protubérance (802) portée par ladite section éloignée, ladite protubérance (802) étant avantageusement adaptée pour glisser le long du deuxième bord (813) de la première partie (810) du passage ouvert (81) lors d'un déplacement de ladite demi-paillette (75).

Dans cette forme de réalisation avantageuse, la goupille (100) sert de moyen d'appui à la section éloignée (801) du deuxième bord (801) ou au deuxième bord (801) de la première portion (750) pour guider le mouvement de ladite première portion (750) lors d'un déplacement de la demi-paillette, et de moyen de butée pour ladite protubérance (802) pour limiter le déplacement de ladite première portion (801) lors d'un déplacement de la demi-paillette (75).

De préférence, la demi-paillette considérée (75) présente un nez (70), tandis que la goupille (100) sert de moyen de butée pour ledit nez (70) limiter le déplacement de ladite première portion (750) lors d'un déplacement de la demi-paillette (75).

Selon une forme de réalisation, pour une série de paillettes (7) comprenant chacune une paire de demi-paillettes adjacentes (75,76), une première série de premières demi-paillettes (75) et une deuxième série de deuxièmes demi-paillettes (76) sont formées. Les premières demi-paillettes (75) de la première série coopèrent avec une première goupille longitudinale (100) s'étendant dans un canal longitudinal (110) du rotor (3) traversant des passages ouverts (81,8) de la première série de premières demi-paillettes considérées (75) pour limiter et guider le déplacement desdites demi-paillettes (75) dans une partie de leur passage ouvert (81,8). Avantageusement, les deuxièmes demi-paillettes (76) de la deuxième série coopèrent avec une deuxième goupille longitudinale (101) s'étendant dans un canal longitudinal (111) du rotor (3) traversant des passages ouverts (81,8) de la deuxième série de deuxièmes demi-paillettes (76) considérées pour limiter et guider le déplacement desdites demi-paillettes (76) dans une partie de leur passage ouvert.

De façon avantageuse, pour chacune des premières demi-paillettes (75) coopérant avec la première goupille longitudinale (100) et pour chacune des deuxièmes demi-paillettes (76) coopérant avec la deuxième goupille (101), la demi-paillette considérée (75,76) se déplace dans un passage ouvert (8,81) en communication avec la fente longitudinale (4), ledit passage ouvert (8,81) présentant (a) une première partie (810) définie entre deux faces planes (811,812) opposées et perpendiculaires à l'axe (A) du rotor (3), lesdites deux faces opposées (811,812) étant séparées l'une de l'autre par un premier bord (813) et un deuxième bord (814) opposé audit premier bord (813), (b) une deuxième partie (815) distante de la première partie (810), et (c) une partie intermédiaire (816) située entre lesdites première et deuxième parties (810,815).

Avantageusement, la demi-paillette considérée (75,76) est une pièce plate comportant (a) une première portion (750) s'étendant au moins partiellement dans la première partie (810) du passage ouvert, (b) une deuxième portion (751) s'étendant au moins partiellement dans la deuxième partie (815) du passage ouvert, et (c) une portion intermédiaire (752) s'étendant entre lesdites première et deuxième portions (750,751), la première portion (750) présentant un premier élément ou bord (800) adapté pour glisser le long du premier bord (814) de la première partie (810) du passage ouvert (81) lors d'un mouvement de la demi-paillette (75); et un deuxième bord (801) présentant au moins, d'une part, une section (801) éloignée du deuxième bord (813) de la première partie (810) du passage ouvert (75) de manière à ne pas glisser le long du deuxième bord (813) de la première partie (810) du passage ouvert lors d'un déplacement de la demi-paillette considérée, et d'autre part, une protubérance (802) portée par ladite section éloignée, ladite protubérance (802) étant avantageusement adaptée pour glisser le long du deuxième bord (813) de la première partie (810) du passage ouvert (81) lors d'un déplacement de ladite demi-paillette (75).

La goupille (100) sert de moyen d'appui à la section éloignée (801) du deuxième bord (801) de la première portion (750) pour guider le mouvement de ladite première portion (750) lors d'un déplacement de la demi-paillette, et de moyen de butée pour ladite protubérance (802) pour limiter le déplacement de ladite première portion (801) lors d'un déplacement de la demi-paillette (75).

Dans cette forme de réalisation, chaque première et deuxième demi-paillette considérée présente un nez, tandis que la goupille sert de moyen de butée pour ledit nez pour limiter le déplacement de ladite première portion lors d'un déplacement de la demi-paillette considérée.

De préférence, la première goupille longitudinale (100) et la deuxième goupille longitudinale (101) sont diamétralement opposées par rapport à la fente longitudinale ou à l'axe (A) du rotor (3).

La ou les goupilles sont avantageusement des barres réalisées en un matériau distinct des paillettes, par exemple en matière de grande dureté, ou en une matière polymère, avantageusement chargée de particules ou fibres.

De manière avantageuse, le stator (1) comprend des logements indépendants pour les extrémités de demi-paillettes pour au moins une série de paire de paillettes constituées chacune d'une première demi-paillette et d'une deuxième demi-paillette indépendante de la première demi-paillette de la paire considérée.

L'invention a également pour objet un élément sécurisé comprenant au moins une serrure suivant l'invention, ledit élément étant par exemple un cadenas, une armoire, un coffre, une valise, une porte, etc.

Des particularités et détails de formes de réalisation préférées ressortiront de la description détaillée suivante dans laquelle il est fait référence aux dessins ci-annexés.

### Dans ces dessins,

La figure 1 est une vue en perspective d'un rotor avec sa clef,
Les figures 2A et 2B sont des vues en coupe transversale d'une serrure selon l'invention respectivement au niveau de la premire tige longitudinale 100 et de la deuxième tige longitudinale 101;
Les figures 3A et 3B sont des vues d'une demi-paillette, tandis que les figures 3C et 3D sont des vues de variantes ;
Les figures 4A et 4B sont des vues d'une autre demi-paillette, tandis que les figures 4C et 4D sonte des vues de variantes,
La figure 5 est une en coupe de la serrure de l'arrière vers l'avant, en position verrouillée ;
Les figures 6A et 6B sont des vues en coupe du rotor de la serrure en position verrouillée présentant la position de deux demi-paillettes adjacentes, tandis que les figures 6C et 6D sont des vues du rotor avec les demi-paillettes en position déverrouillée;
Les figures 7 et 8 sont des vues en coupe du rotor dans un plan passant par son axe longitudinale avec les demi-paillettes en position verrouillée;
La figure 9 est une vue supérieure du rotor sans les paillettes et sans les tiges longitudinales;
Les figures 10, 11 et 12 sont des vues en coupe du rotor le long des lignes X-X, XI-XI et XII-XII ;
Les figures 13A et 13B sont des vues d'une clef ;
La figure 14 est une vue en coupe du rotor au niveau de demi-plaquettes anti forage, situées adjacentes à la face avant du rotor ;
Les figures 15A,15B et 15C sont des vues en coupe du rotor de la figure 1 en position déverrouillée ;
Les figures 16A et 16B sont des vues schématiques du contour d'un passage ouvert pour deux demi-paillettes adjacentes d'une paire, et
La figure 17 est une vue du rotor après une rotation partielle.
La figure 1 est une vue en perspective d'un rotor 3 et de sa clef 6 avec ses paillettes 7 (sans représentation des ressorts 9) pour une serrure comprenant un stator 1 avec une chambre 2 apte pour recevoir ledit rotor 3.

Le rotor (3) présente une fente longitudinale (4) pour l'introduction d'une partie (5) (par exemple plate avec un profil définissant une série de crans pour actionner/fuider le mouvement de paillettes lors de l'introduction de la partie 5 dans la fente longitudinale) d'une clef de commande (6) de paillettes (7) logées dans des passages ouverts (8) communiquant avec la fente longitudinale (4), ladite clef (6) présentant un ou des canaux ou crans (60) pour recevoir/guider, pour une série de paillettes, un nez (70) de la paillette (7) considérée pour la déplacer à l'encontre d'un moyen de rappel (9) (un ressort) au moins entre une position verrouillée pour laquelle la paillette considérée (7) s'étend au moins partiellement hors du volume du passage ouvert (8) et partiellement dans un logement de verrouillage du stator (1) (une partie extrême de la paillette se trouvant dans un logement du stator pour s'opposer à une rotation du rotor par rapport à son stator), et une position déverrouillée pour laquelle la paillette considérée (7) s'étend essentiellement dans le volume d'un passage ouvert (8) du rotor (3) (lorsque toutes les paillettes se trouvent en position déverrouillée, une rotation du rotor est possible).

Pour certaines des paillettes (7), la paillette est constituée d'une paire de demi-paillettes (75,76) adjacentes et aptes à se déplacer chacune à l'encontre d'un moyen de rappel (9), à savoir pour une paire de demi-paillettes adjacentes (75,76) :
- une première demi-paillette (75) s'étendant dans un premier plan perpendiculaire à l'axe longitudinal (A) du rotor (3), et se déplaçant au moins partiellement dans un premier passage ouvert (81) du rotor (3), et
- une deuxième demi-paillette (76) s'étendant dans un deuxième plan correspondant audit premier plan, et se déplaçant au moins partiellement dans un deuxième passage ouvert (8) du rotor (3) distinct du premier passage ouvert (81) pour la première demi-paillette (75) de la paire considérée.

Pour une série de paillettes (7) comprenant chacune une paire de demi-paillettes (75,76), au moins une série de premières demi-paillettes (75) ou une série de deuxièmes demi-paillettes (76) coopèrent avec une goupille longitudinale (100) s'étendant dans un canal longitudinal (110) du rotor traversant des passages ouverts (81,8) de la série de premières ou deuxièmes demi-paillettes (75,76) considérées pour limiter et guider le déplacement desdites demi-paillettes dans une partie de leur passage ouvert.

Dans le cas représenté, les demi-paillettes de la première série de demi-paillettes (75) et les demi-paillettes de la deuxième série de demi-paillettes (76) coopèrent chacune respectivement avec une goupille longitudinale (100, 101) s'étendant dans un canal longitudinal (110,111) du rotor (3) traversant des passages ouverts (81,8)

Pour chacune des demi-paillettes coopérant avec une goupille longitudinale (100, 101), la demi-paillette (75) considérée se déplace dans un passage ouvert (8,81) en communication avec la fente longitudinale (4) du rotor. Les passages 8,81 sont reliés entre eux par la fente longitudinale 4.

Lesdits passages ouverts 8,81 présentent chacun (a) une première partie (810) définie entre deux faces planes (811,812) opposées et perpendiculaires à l'axe (A) du rotor (3), lesdites deux faces opposées (811,812) étant séparées l'une de l'autre par un premier bord (813) et un deuxième bord (814) opposé audit premier bord (813), (b) une deuxième partie (815) distante de la première partie, et (c) une partie intermédiaire (816) située entre lesdites première et deuxième parties (810,815).

Les passages ouverts 8,81 sont séparés l'un de l'autre par une portion du rotor 3.

Une tige longitudinale 100, 101 s'étend à travers la première partie d'un passage ouvert pour une demi-paillette.

Ces tiges longitudinales forment un renfort entre les demi-paillettes, rendant ainsi plus difficiles une effraction, et accroissant la résistance à une rotation avec un outil non approprié.

Chaque demi-paillette considérée (75, 76) est une pièce plate comportant (a) une première portion (750) s'étendant au moins partiellement dans la première partie (810) du passage ouvert (81), (b) une deuxième portion (751) s'étendant au moins partiellement dans la deuxième partie (815) du passage ouvert, et (c) une portion intermédiaire (752) s'étendant entre lesdites première et deuxième portions (750,751). La première portion (750) présente un premier élément (protubérance) ou bord (800) adapté pour glisser le long du premier bord (814) de la première partie (810) du passage ouvert (81) lors d'un mouvement de la demi-paillette (75,76); et un deuxième bord (801) présentant (*) une section ou partie (801) éloignée du deuxième bord (813) de la première partie (810) du passage ouvert (75) de manière à ne pas glisser le long du deuxième bord (813) de la première partie (810) du passage ouvert lors d'un déplacement de la demi-paillette considérée, et (*) une protubérance (802) portée par ladite section éloignée, ladite protubérance (802) étant avantageusement adaptée pour être adjacente, voire glisser le long du deuxième bord (813) de la première partie (810) du passage ouvert (81) lors d'un déplacement de ladite demi-paillette (75,76).

La goupille (100,101) sert de moyen d'appui à la section éloignée (801) du deuxième bord (801) de la première portion (750) pour guider le mouvement de ladite première portion (750) lors d'un déplacement de la demi-paillette, et de moyen de butée pour ladite protubérance (802) pour limiter le déplacement de ladite première portion (801) lors d'un déplacement de la demi-paillette (75).

La demi-paillette considérée (75, 76) présente un nez (70) coopérant avec la clef pour actionner le déplacement de la demi-paillette. La goupille (100,101) sert de moyen de butée pour ledit nez (70) limiter le déplacement de ladite première portion (750) lors d'un déplacement de la demi-paillette (75,76).

Chaque demi-paillette présente également une protubérance 700 seravnt d'appui à un ressort destiné à ramener la demi-paillette dans une position de verrouillage. La surface latérale 800 de cette protubérance peut être la surface glissant le long de la première face latérale 814 de la première partie du passage ouvert.

La première goupille longitudinale (100) et la deuxième goupille longitudinale (101) sont diamétralement opposées par rapport à la fente longitudinale ou à l'axe (A) du rotor (3).

Les figures 2A et 2B montrent en coupe le rotor 3 dans la chambre 2 du stator 1.

A la figure 2A, la tige longitudinale 101 est engagée dans le canal 111. L'extrémité avant du canal 111 est protégée par une demi-plaquette 200 de haute dureté. A la figure 2B on apperçoit la tige longitudinale 100 s'étendant dans le canal 110 parallèle à l'axe A du rotor 3.

La figure 5 est vue en coupe transversale du rotor 3 en position verrouillée, vue avant, sans le cache extérieur. Comme on le voit des extrémités de demi-paillettes s'étendent sous l'action des ressorts dans des logements distincts 210,211,212,213 du stator 1, ce qui permet de multiplier les moyens de résistance à un déverrouillage non approprié.

Il faut en effet utiliser une clef permettant de déplacer tous les nez 70 de manière appropriée pour que toutes les demi-paillettes s'étendent dans le volume cylindrique du rotor 3.

Les figures 6A et 6B sont respectivement une vue d'une paire de demi-paillettes en position verouillée. Les figures 6C et 6D sont des vues similaires mais en position déverrouillée.

Les figures 13A et B sont des vues d'une clef avec des crans guidant le déplacement des nez 70 des demi-paillettes.

La figure 14 est vue des demi-plaquettes 200 de haute dureté protégant la partie avant des canaux 110 et 111. Les demi-plaquettes servent également de moyens de butée pour emêcher les tiges longitudinales de sortir une fois insérées par pression dans le rotor avantageusement muni des demi-paillettes.

La figure 17 est une vue similaire à celle de la figure 5 après une rotation du rotor d'environ 45°. Comme on le voit dans cette position le rotor revient dans une position verrouillée partielle, en l'absence de la clef adéquate. En cas de fermeture non adéquate de la serrure, une rotation avec un outil non approprié du rotor l'amenera à nouveau dans une position verrouillée.

## Revendications

1. Rotor (3) pour une serrure comportant un stator (1) présentant une chambre (2) recevant le rotor (3), ledit rotor (3) présentant une fente longitudinale (4) pour l'introduction d'une partie (5) d'une clef de commande (6) de paillettes (7) logées dans des passages ouverts (8, 81) communiquant avec la fente longitudinale (4), ladite clef (6) présentant un ou des canaux ou crans (60) pour recevoir/guider, pour une série de paillettes, un nez (70) de la paillette (7) considérée pour la déplacer à l'encontre d'un moyen de rappel (9) au moins entre une position verrouillée pour laquelle la paillette considérée (7) s'étend au moins partiellement hors du volume du passage ouvert(8) et partiellement dans un logement de verrouillage du stator (1), et une position déverrouillée pour laquelle la paillette considérée (7) s'étend essentiellement dans le volume d'un passage ouvert (8) du rotor (3), dans lequel, pour certaines des paillettes (7), la paillette est constituée d'une paire de demi-paillettes (75,76) adjacentes et aptes à se déplacer chacune à l'encontre d'un moyen de rappel (9), à savoir pour une paire de demi-paillettes adjacentes (75,76) :
• une première demi-paillette (75) s'étendant dans un premier plan perpendiculaire à l'axe longitudinal (A) du rotor (3), et se déplaçant au moins partiellement dans un premier passage ouvert (81) du rotor (3), et
• une deuxième demi-paillette (76) s'étendant dans un deuxième plan correspondant audit premier plan, et se déplaçant au moins partiellement dans un deuxième passage ouvert (8) du rotor (3) distinct du premier passage ouvert (81) pour la première demi-paillette (75) de la paire considérée,
tel que pour une série de paillettes (7) comprenant chacune une paire de demi-paillettes (75,76), au moins une série de premières demi-paillettes (75) ou une série de deuxièmes demi-paillettes (76) coopèrent avec une goupille longitudinale (100),
**caractérisé en ce que** ladite goupille longitudinale (100) s'étend dans un canal longitudinal (110) du rotor traversant des passages ouverts (81,8) de la série de premières ou deuxièmes demi-paillettes (75,76) considérées pour limiter et guider le déplacement desdites demi-paillettes dans une partie de leur passage ouvert.

2. Rotor suivant la revendication 1, **caractérisé en ce que** pour chacune des demi-paillettes coopérant avec une goupille longitudinale (100), la demi-paillette (75) considérée se déplace dans un passage ouvert (81) en communication avec la fente longitudinale (4), ledit passage ouvert présentant (a) une première partie (810) définie entre deux faces planes (811,812) opposées et perpendiculaires à l'axe (A) du rotor (3), lesdites deux faces opposées (811,812) étant séparées l'une de l'autre par un premier bord (813) et un deuxième bord (814) opposé audit premier bord (813), (b) une deuxième partie (815) distante de la première partie, et (c) une partie intermédiaire (816) située entre lesdites première et deuxième parties (810,815),
**en ce que** la demi-paillette considérée (75) est une pièce plate comportant (a) une première portion (750) s'étendant au moins partiellement dans la première partie (810) du passage ouvert (81), (b) une deuxième portion (751) s'étendant au moins partiellement dans la deuxième partie (815) du passage ouvert, et (c) une portion intermédiaire (752) s'étendant entre lesdites première et deuxième portions (750,751), la première portion (750) présentant un premier élément ou bord (800) adapté pour glisser le long du premier bord (814) de la première partie (810) du passage ouvert (81) lors d'un mouvement de la demi-paillette (75); et un deuxième bord (801) présentant au moins, d'une part, une section (801) éloignée du deuxième bord (813) de la première partie (810) du passage ouvert (75) de manière à ne pas glisser le long du deuxième bord (813) de la première partie (810) du passage ouvert lors d'un déplacement de la demi-paillette considérée, et d'autre part, une protubérance (802) portée par ladite section éloignée, ladite protubérance (802) étant avantageusement adaptée pour glisser le long du deuxième bord (813) de la première partie (810) du passage ouvert (81) lors d'un déplacement de ladite demi-paillette (75), et
**en ce que** la goupille (100) sert de moyen d'appui à la section éloignée (801) du deuxième bord (801) de la première portion (750) pour guider le mouvement de ladite première portion (750) lors d'un déplacement de la demi-paillette, et de moyen de butée pour ladite protubérance (802) pour limiter le déplacement de ladite première portion (801) lors d'un déplacement de la demi-paillette (75).

3. Rotor selon la revendication 2, **caractérisé en ce que** la demi-paillette considérée (75) présente un nez (70), et **en ce que** la goupille (100) sert de moyen de butée pour ledit nez (70) limiter le déplacement de ladite première portion (750) lors d'un déplacement de la demi-paillette (75).

4. Rotor selon l'une quelconque des revendications 2 et 3, **caractérisé en ce que** pour une série de paillettes (7) comprenant chacune une paire de demi-paillettes adjacentes (75,76), une première série de premières demi-paillettes (75) et une deuxième série de deuxièmes demi-paillettes (76) sont formées, **en ce que** les premières demi-paillettes (75) de la première série coopèrent avec une première goupille longitudinale (100) s'étendant dans un canal longitudinal (110) du rotor (3) traversant des passages ouverts (81,8) de la première série de premières demi-paillettes considérées (75) pour limiter et guider le déplacement desdites demi-paillettes (75) dans une partie de leur passage ouvert (81,8), et, **en ce que** les deuxièmes demi-paillettes (76) de la deuxième série coopèrent avec une deuxième goupille longitudinale (101) s'étendant dans un canal longitudinal (111) du rotor (3) traversant des passages ouverts (81,8) de la deuxième série de deuxièmes demi-paillettes (76) considérées pour limiter et guider le déplacement desdites demi-paillettes (76) dans une partie de leur passage ouvert.

5. Rotor selon la revendication précédente, **caractérisé en ce que** pour chacune des premières demi-paillettes (75) coopérant avec la première goupille longitudinale (100) et pour chacune des deuxièmes demi-paillettes (76) coopérant avec la deuxième goupille (101), la demi-paillette considérée (75,76) se déplace dans un passage ouvert (8,81) en communication avec la fente longitudinale (4), ledit passage ouvert (8,81) présentant (a) une première partie (810) définie entre deux faces planes (811,812) opposées et perpendiculaires à l'axe (A) du rotor (3), lesdites deux faces opposées (811,812) étant séparées l'une de l'autre par un premier bord (813) et un deuxième bord (814) opposé audit premier bord (813), (b) une deuxième partie (815) distante de la première partie (810), et (c) une partie intermédiaire (816) située entre lesdites première et deuxième parties (810,815), **en ce que** la demi-paillette considérée (75,76) est une pièce plate comportant (a) une première portion (750) s'étendant au moins partiellement dans la première partie (810) du passage ouvert, (b) une deuxième portion (751) s'étendant au moins partiellement dans la deuxième partie (815) du passage ouvert, et (c) une portion intermédiaire (752) s'étendant entre lesdites première et deuxième portions (750,751), la première portion (750) présentant un premier élément ou bord (800) adapté pour glisser le long du premier bord (814) de la première partie (810) du passage ouvert (81) lors d'un mouvement de la demi-paillette (75); et un deuxième bord (801) présentant au moins, d'une part, une section (801) éloignée du deuxième bord (813) de la première partie (810) du passage ouvert (75) de manière à ne pas glisser le long du deuxième bord (813) de la première partie (810) du passage ouvert lors d'un déplacement de la demi-paillette considérée, et d'autre part, une protubérance (802) portée par ladite section éloignée, ladite protubérance (802) étant avantageusement adaptée pour glisser le long du deuxième bord (813) de la première partie (810) du passage ouvert (81) lors d'un déplacement de ladite demi-paillette (75),
**en ce que** la goupille (100) sert de moyen d'appui à la section éloignée (801) du deuxième bord (801) de la première portion (750) pour guider le mouvement de ladite première portion (750) lors d'un déplacement de la demi-paillette, et de moyen de butée pour ladite protubérance (802) pour limiter le déplacement de ladite première portion (801) lors d'un déplacement de la demi-paillette (75).

6. Rotor selon la revendication précédente, **caractérisé en ce que** chaque première et deuxième demi-paillette considérée présente un nez, et **en ce que** la goupille sert de moyen de butée pour ledit nez pour limiter le déplacement de ladite première portion lors d'un déplacement de la demi-paillette considérée.

7. Rotor selon l'une des revendications 4 à 6, **caractérisé en ce que** la première goupille longitudinale (100) et la deuxième goupille longitudinale (101) sont diamétralement opposées par rapport à la fente longitudinale ou à l'axe (A) du rotor (3).

8. Serrure comportant un stator (1) présentant une chambre (3) recevant un rotor selon l'une des revendications 1 à 7.

9. Serrure suivant la revendication 8, **caractérisée en ce que** le stator (1) comprend des logements indépendants pour les extrémités de demi-paillettes pour au moins une série de paire de paillettes constituées chacune d'une première demi-paillette et d'une deuxième demi-paillette indépendante de la première.

10. Elément sécurisé comprenant au moins une serrure suivant l'une des revendications 8 et 9.

## Patentansprüche

1. Rotor (3) für ein Schloss, umfassend einen Stator (1) mit einer Kammer (2), die den Rotor (3) mit einem Längsschlitz (4) zum Einführen eines Teils (5) eines Schlüssels (6) zum Betätigen von Plättchen (7), die in offenen Durchgängen (8, 81) angeordnet sind, die mit dem Längsschlitz (4) in Verbindung stehen, wobei der Schlüssel (6) einen oder mehrere Kanäle oder Kerben (60) zum Empfangen / Führen, für eine Reihe von Plättchen, einer Nase (70) des jeweiligen Plättchens (7), das gegen eine Rückführeinrichtung (9) zu bewegen ist, zumindest zwischen einer verriegelten Position, für die sich das jeweilige Plättchen (7) zumindest teilweise außerhalb des Volumens des offenen Durchgangs (8) und teilweise in einem Verriegelungsgehäuse des Stators (1) erstreckt, und einer entriegelten Position, in der sich das jeweilige Plättchen (7) im Wesentlichen im Volumen eines offenen Durchgangs (8) des Rotors (3) erstreckt,
in welches für einige der Plättchen (7) das Plättchen aus einem Paar benachbarter Halbplättchen (75, 76) gebildet ist, die dazu ausgelegt sind, sich jeweils gegen ein Rückführmittel (9) zu bewegen, nämlich für ein Paar benachbarter Halbplättchen (75, 76):
* einem ersten Halbplättchen (75), das sich in einer ersten Ebene senkrecht zur Längsachse (A) des Rotors (3) erstreckt und sich zumindest teilweise in einem ersten offenen Durchgang (81) des Rotors (3) bewegt, und
* einem zweiten Halbplättchen (76), das sich in einer zweiten Ebene erstreckt, die zu der ersten Ebene korrespondiert, und sich zumindest teilweise in einem zweiten offenen Durchgang (8) des Rotors (3) bewegt, der sich von dem ersten offenen Durchgang (81) für das erste Halbplättchen (75) des jeweiligen Paares unterscheidet,
wobei für eine Reihe von Plättchen (7), die jeweils ein Paar von Halbplättchen (75, 76) umfasst, wenigstens eine Reihe von ersten Halbplättchen (75) oder eine Reihe von zweiten Halbplättchen (76) mit einem Längsstift (100) zusammenwirken,
**dadurch gekennzeichnet, dass** der Längsstift (100) sich in einem Längskanal (110) des Rotors erstreckt und durch offene Durchgänge (81,8) der Reihe der ersten oder zweiten Halbplättchen (75, 76) verläuft, die die Verschiebung begrenzen und die Halbplättchen in einem Teil ihres offenen Durchgangs führen.

2. Rotor nach Anspruch 1, **dadurch gekennzeichnet, dass** für jedes der Halbplättchen, die mit dem Längsstift (100) zusammenwirken, das jeweilige Halbplättchen (75) sich in einem offenen Durchgang (81) bewegt, der mit den Längsschlitz (4) verbunden ist, wobei der offene Durchgang aufweist: (a) einen ersten Teil (810), der zwischen zwei gegenüber und senkrecht zur Achse (A) des Rotors (3) liegenden ebenen Flächen (811,812) definiert ist, wobei die beiden gegenüberliegenden Flächen (811,812) durch eine erste Kante (813) und eine zweite Kante (814) gegenüber der ersten Kante (813) voneinander getrennt sind, (b) einen zweiten Teil (815), der vom ersten Teil entfernt ist, und (c) einen Zwischenteil (816), der sich zwischen dem ersten und dem zweiten Teil (810, 815) befindet,
und dass das jeweilige Halbplättchen (75) ein flaches Teil ist, umfassend: (a) einen ersten Abschnitt (750), der sich zumindest teilweise in dem ersten Teil (810) des offenen Durchgangs (81) erstreckt, (b) einen zweiten Abschnitt (751), der sich zumindest teilweise in den zweiten Abschnitt (815) des offenen Durchgangs erstreckt, und (c) einen Zwischenabschnitt (752), der sich zwischen dem ersten und dem zweiten Abschnitt (750, 751) erstreckt, wobei der erste Abschnitt (750) ein erstes Element oder eine erste Kante (800) aufweisen, das/die eingerichtet ist, während der Bewegung des Halbplättchens (75) entlang der ersten Kante (814) des ersten Teils (810) des offenen Durchgangs (81) zu gleiten; und eine zweite Kante (801), die einerseits wenigstens einen Abschnitt (801) aufweist, der von der zweiten Kante (813) des ersten Teils (810) des offenen Durchgangs (75) derart entfernt ist, dass er während einer Verschiebung des jeweiligen Halbplättchens nicht entlang der zweite Kante (813) des ersten Teils (810) des offenen Durchgangs (81) gleitet, und andererseits ist eine Ausstülpung (802) aufweist, die von dem entfernten Abschnitt getragen, wobei vorzugsweise die Ausstülpung (802) eingerichtet ist, um während einer Bewegung des Halbplättchens (75) entlang der zweiten Kante (813) des ersten Teils (810) des offenen Durchgangs (81) zu gleiten, und
wobei der Stift (100) als Mittel zum Führen des entfernten Abschnitts (801) der zweiten Kante (801) des ersten Abschnitts (750) dient, um während einer Verschiebung des Halbplättchens die Bewegung des ersten Abschnitts (750), und als Anschlagsmittel der Ausstülpung (802), um während einer Verschiebung des Halbplättchens (75) die Verschiebung des ersten Abschnitts (801) zu begrenzen.

3. Rotor nach Anspruch 2, **dadurch gekennzeichnet, dass** das jeweilige Halbplättchen (75) eine Nase (70) aufweist, und, dass der Stift (100) als Anschlagsmittel für die Nase (70) dient, um während einer Verschiebung des Halbplättchens (75) die Verschiebung des ersten Teils (750) zu begrenzen.

4. Rotor gemäß einem der Ansprüche 2 und 3, **dadurch gekennzeichnet, dass** für eine Reihe von Plättchen (7), die jeweils ein Paar benachbarter Halbplättchen (75, 76) umfassen, eine erste Reihe von ersten Halbplättchen (75) und eine zweite Reihe von zweiten Halbplättchen (76) derart ausgebildet sind, dass die ersten Halbplättchen (75) der ersten Reihe mit einem ersten Längsstift (100) zusammenwirken, der in einem Längskanal (110) des Rotors (3) angeordnet ist, der die offenen Durchgänge (81,8) der ersten Reihe der jeweiligen ersten Halbplättchen (75) verläuft, um die Bewegung der Halbplättchen (75) in einem Teil ihres offenen Durchgangs (81,8) zu begrenzen und zu führen; und wobei die zweiten Halbplättchen (76) der zweiten Reihe mit einem zweiten Längsstift (101) zusammenwirken, der sich in einem Längskanal (111) des Rotors (3) erstreckt, der durch die offenen Durchgänge (81,8) der zweiten Serie von zweiten Halbplättchen (76) verläuft, um die Bewegung der Halbplättchen (76) in einem Teil ihres offenen Durchgangs zu begrenzen und zu führen.

5. Rotor gemäß dem vorhergehenden Anspruch, **gekennzeichnet dadurch, dass** für jedes der ersten Halbplättchen (75), das mit dem ersten Längsstift (100) zusammenwirkt, und für jedes der zweiten Halbplättchen (76), das mit dem zweiten Stift (101) zusammenwirkt,
das jeweilige Halbplättchen (75,76) sich in einem offenen Durchgang (8,81) in Verbindung mit dem Längsschlitz (4) bewegt, wobei der offene Durchgang (8,81) aufweist: (a) einen ersten Teil (810), der definiert ist zwischen zwei flachen Flächen (811,812) gegenüber und senkrecht zur Achse (A) des Rotors (3), wobei die beiden gegenüberliegenden Flächen (811,812) durch eine erste Kante (813) und eine zweite Kante (813) gegenüber der ersten Kante (813) voneinander getrennt sind (814), (b) einen zweiten Teil (815), der vom ersten Teil (810) entfernt ist, und (c) einen Zwischenteil (816), der sich zwischen dem ersten und dem zweiten Teil (810, 815) befindet, und, dass das jeweilige Halbplättchen (75, 76) ein flaches Teil ist, umfassend: (a) einen ersten Abschnitt (750), der sich zumindest teilweise im ersten Teil (810) des offenen Durchgangs erstreckt, (b) einen zweiten Abschnitt (751), der sich zumindest teilweise im zweiten Teil (815) des offenen Durchgangs erstreckt, und (c) einen Zwischenabschnitt (752), der sich zwischen dem ersten und dem zweiten Abschnitt (750, 751) erstreckt, wobei der erste Abschnitt (750) ein erstes Element oder eine erste Kante (800) aufweist, das/die dazu eingerichtet ist, während einer Bewegung des Halbplättchens (75) entlang der ersten Kante (814) des ersten Teils (810) des offenen Durchgangs (81) zu gleiten; und eine zweite Kante (801), die einerseits wenigstens einen Abschnitt (801) aufweist, der derart von der zweiten Kante (813) des ersten Teils (810) des offenen Durchgangs (75) entfernt ist, dass er während einer Verschiebung des jeweiligen Halbplättchens nicht entlang der zweite Kante (813) des ersten Teils (810) des offenen Durchgangs gleitet, und andererseits eine Ausstülpung (802) aufweist, die von dem entfernten Abschnitt getragen ist, wobei vorzugsweise die Ausstülpung (802) eingerichtet ist, um während einer Bewegung des Halbplättchen (75) entlang der zweiten Kante (813) des ersten Teils (810) des offenen Durchgangs (81) zu gleiten,
wobei der Stift (100) als Mittel zum Führen des entfernten Abschnitts (801) der zweiten Kante (801) des ersten Abschnitts (750) dient, um die Bewegung des ersten Abschnitts (750) während einer Verschiebung des Halbplättchens zu Führen, und als Anschlagsmittel für die Ausstülpung (802), um während einer Verschiebung des Halbplättchens (75) die Verschiebung des ersten Abschnitts (801) zu begrenzen.

6. Rotor gemäß dem vorhergehenden Anspruch,
**gekennzeichnet dadurch, dass** jedes erste und zweite Halbplättchen eine Nase hat, und, dass der Stift als Anschlagsmittel für die Nase dient, um während einer Bewegung des jeweiligen Halbplättchens die Bewegung des ersten Abschnitts von zu begrenzen.

7. Rotor nach einem der Ansprüche 4 bis 6, **dadurch gekennzeichnet, dass** der erste Längsstift (100) und der zweite Längsstift (101) einander in Bezug auf den Längsschlitz oder die Achse (A) des Rotors (3) diametral gegenüberliegen.

8. Schloss, umfassend einen Stator (1), der eine Kammer (3) aufweist, die einen Rotor nach einem der Ansprüche 1 bis 7 aufnimmt.

9. Schloss gemäß Anspruch 8, **dadurch gekennzeichnet, dass** der Stator (1) unabhängige Aufnahmen für die Enden der Halbplättchen für wenigstens eine Reihe von Plättchenpaaren umfasst, die jeweils aus einem ersten Halbplättchen und einem zweiten, von dem ersten unabhängigen Halbplättchen gebildet sind.

10. Sicheres Element, das wenigstens ein Schloss gemäß einem der Ansprüche 8 und 9 umfasst.

## Claims

1. Rotor (3) for a lock comprising a stator (1) having a chamber (2) receiving the rotor (3), said rotor (3) having a longitudinal slot (4) for the introduction of a part (5) a control key (6) of tumblers (7) housed in open passages (8, 81) communicating with the longitudinal slot (4), said key (6) having one or more channels or notches (60) for receiving / guiding, for a series of tumblers, a nose (70) of the tumbler (7) considered to move it against a return means (9) at least between a locked position for which the tumbler considered (7) extends at least partially outside the volume of the open passage (8) and partially in a locking housing of the stator (1), and an unlocked position for which the considered tumbler (7) extends essentially in the volume of an open passage (8) of the rotor (3),
in which, for some of the tumblers (7), the tumbler consists of a pair of adjacent half-tumblers (75,76) each capable of moving against a return means (9), namely for a pair of adjacent half-tumblers (75,76):
* a first half-tumbler (75) extending in a first plane perpendicular to the longitudinal axis (A) of the rotor (3), and moving at least partially in a first open passage (81) of the rotor (3), and
* a second half-tumbler (76) extending in a second plane corresponding to said first plane, and moving at least partially in a second open passage (8) of the rotor (3) separate from the first open passage (81) for the first half-tumbler (75) of the pair considered,
such as for a series of tumblers (7) each comprising a pair of half-tumblers (75,76), at least one series of first half-tumblers (75) or a series of second half-tumblers (76) cooperate with a longitudinal pin (100),
**characterized in that** said longitudinal pin (100) extends in a longitudinal channel (110) of the rotor passing through open passages (81,8) of the series of first or second half-tumblers (75,76) considered for limiting and guiding the movement of said half-tumblers in a part of their open passage.

2. Rotor according to claim 1,
**characterized in that** for each of the half-tumblers cooperating with a longitudinal pin (100), the half-tumbler (75) in consideration moves in an open passage (81) in communication with the longitudinal slot (4), said open passage having (a) a first part (810) defined between two flat faces (811,812) opposite and perpendicular to the axis (A) of the rotor (3), said two opposite faces (811,812) being separated one from the other by a first edge (813) and a second edge (814) opposite said first edge (813), (b) a second part (815) distant from the first part, and (c) an intermediate part (816) located between said first and second parts (810,815),
**in that** the considered half-tumbler (75) is a flat part comprising (a) a first portion (750) extending at least partially in the first part (810) of the open passage (81), (b) a second portion (751) extending at least partially into the second portion (815) of the open passage, and (c) an intermediate portion (752) extending between said first and second portions (750,751), the first portion (750) having a first element or edge (800) adapted to slide along the first edge (814) of the first part (810) of the open passage (81) during movement of the half-tumbler (75); and a second edge (801) having at least, on the one hand, a section (801) remote from the second edge (813) of the first part (810) of the open passage (75) so as not to slide along the second edge (813) of the first part (810) of the open passage during a displacement of the half-tumbler considered, and on the other hand, a protuberance (802) carried by said remote section, said protuberance (802) being advantageously adapted to slide along the second edge (813) of the first part (810) of the open passage (81) during a movement of said half-tumbler (75), and
**in that** the pin (100) serves as a support means for the remote section (801) of the second edge (801) of the first portion (750) to guide the movement of said first portion (750) during displacement of the half-tumbler, and as stop means for said protuberance (802) to limit the movement of said first portion (801) during a movement of the half-tumbler (75).

3. Rotor according to claim 2,
**characterized in that** the considered half-tumbler (75) has a nose (70), and **in that** the pin (100) serves as a stop means for said nose (70) to limit the displacement of said first portion (750) during a displacement of the half-tumbler (75).

4. Rotor according to any one of claims 2 and 3, **characterized in that** for a series of tumblers (7) each comprising a pair of adjacent half-tumblers (75,76), a first series of first half-tumblers (75) and a second series of second half-tumblers (76) are formed, **in that** the first half-tumblers (75) of the first series cooperate with a first longitudinal pin (100) extending in a longitudinal channel (110) of the rotor (3) passing through open passages (81,8) of the first series of first half-tumblers considered (75) to limit and guide the movement of said half-tumblers (75) in a part of their open passage (81,8), and, **in that** the second half-tumblers (76) of the second series cooperate with a second longitudinal pin (101) extending in a longitudinal channel (111) of the rotor (3) passing through open passages (81,8) of the second series of second half-tumblers (76) considered to limit and guide the movement of said half-tumblers (76) in a part of their open passage.

5. Rotor according to the preceding claim,
**characterized in that** for each of the first half-tumblers (75) cooperating with the first longitudinal pin (100) and for each of the second half-tumblers (76) cooperating with the second pin (101), the considered half-tumbler (75,76) moves in an open passage (8,81) in communication with the longitudinal slot (4), said open passage (8,81) having (a) a first part (810) defined between two flat faces (811,812) opposite and perpendicular to the axis (A) of the rotor (3), said two opposite faces (811,812) being separated from each other by a first edge (813) and a second edge (814) opposite to said first edge (813), (b) a second part (815) remote from the first part (810), and (c) an intermediate part (816) located between said first and second parts (810,815),
**in that** the considered half-tumbler (75,76) is a flat part comprising (a) a first portion (750) extending at least partially in the first part (810) of the open passage, (b) a second portion (751) extending at least partially into the second portion (815) of the open passage, and (c) an intermediate portion (752) extending between said first and second portions (750,751), the first portion (750) having a first member or edge (800) adapted to slide along the first edge (814) of the first part (810) of the open passage (81) during movement of the half-tumbler (75); and a second edge (801) having at least, on the one hand, a section (801) remote from the second edge (813) of the first part (810) of the open passage (75) so as not to slide along the second edge (813) of the first part (810) of the open passage during a displacement of the half-tumbler considered, and on the other hand, a protuberance (802) carried by said remote section, said protuberance (802) being advantageously adapted to slide along the second edge (813) of the first part (810) of the open passage (81) during a movement of said half-tumbler (75),
**in that** the pin (100) serves as a support means for the remote section (801) of the second edge (801) of the first portion (750) to guide the movement of said first portion (750) during displacement of the half-tumbler, and as stop means for said protuberance (802) to limit the movement of said first portion (801) during a movement of the half-tumbler (75).

6. Rotor according to the preceding claim, **characterized in that** each first and second half-tumbler considered has a nose, and **in that** the pin serves as a stop means for said nose to limit the movement of said first portion during a displacement of the considered half-tumbler.

7. Rotor according to one of the claims 4 to 6, **characterized in that** the first longitudinal pin (100) and the second longitudinal pin (101) are diametrically opposed with respect to the longitudinal slot or to the axis (A) of the rotor (3).

8. Lock comprising a stator (1) having a chamber (3) receiving a rotor according to any one of the claims 1 to 7.

9. Lock according to claim 8, **characterized in that** the stator (1) comprises independent housings for the ends of half-tumblers for at least one series of pair of tumblers each consisting of a first half-tumbler and a second half-tumbler independent of the first.

10. Secure element comprising at least one lock according to any one of the claims 8 and 9.
